# EUROPÄISCHE PATENTSCHRIFT

(11) **EP 3 164 269 B1**
(45) Veröffentlichungstag und Bekanntmachung des Hinweises auf die Patenterteilung: **16.08.2023**
(21) Anmeldenummer: 15734570.3
(22) Anmeldetag: 24.06.2015
(51) Int. Cl.: B43K 8/00, B43K 19/14, B43K 19/16, B43K 21/00, B43K 5/00, B43K 7/00, B43K 27/00, A45D 40/20

(54) **SCHREIB-, ZEICHEN-, MARKIER- UND/ODER MALGERÄT ODER KOSMETIKGERÄT ODER EINGABEGERÄT FÜR BERÜHRUNGSEMPFINDLICHE OBERFLÄCHEN UND VERFAHREN ZU DESSEN HERSTELLUNG**
WRITING, DRAWING, MARKING AND/OR PAINTING UTENSIL OR COSMETICS IMPLEMENT OR INPUT DEVICE FOR CONTACT-SENSITIVE SURFACES, AND METHOD FOR PRODUCING THE SAME
INSTRUMENT D'ÉCRITURE, DE DESSIN, DE MARQUAGE ET/OU DE PEINTURE OU INSTRUMENT COSMÉTIQUE OU INSTRUMENT D'ENTRÉE DE DONNÉES DESTINÉ À DES SURFACES TACTILES, ET PROCÉDÉ DE FABRICATION DUDIT INSTRUMENT

(30) Priorität: 02.07.2014 DE 102014010308
(43) Veröffentlichungstag der Anmeldung: 10.05.2017
(73) Patentinhaber: STAEDTLER Mars GmbH & Co. KG, 90427 Nürnberg (DE)
(72) Erfinder: THIES, Andreas, 91090 Effeltrich (DE); HANDFEST, Markus, 91080 Marloffstein (DE)
(86) Internationale Anmeldenummer: PCT/EP2015/001275
(87) Internationale Veröffentlichungsnummer: WO 2016/000811

(56) Entgegenhaltungen:
- EP-A1- 1 366 929
- EP-A1- 2 447 051
- DE-U1-202004 004 010

## Beschreibung

Die Erfindung betrifft ein Verfahren zur Herstellung eines Schreib-, Zeichen-, Markier- und/oder Malgerätes oder Kosmetikgerätes oder Eingabegerätes für berührungsempfindliche Oberflächen aus Kunststoff oder kunststoffhaltigem Holzersatz, welche eine besondere äußere Formgebung aufweisen.

Schreib-, Zeichen-, Markier- und/oder Malgeräte oder Kosmetikgeräte oder Eingabegeräte für berührungsempfindliche Oberflächen mit einer Oberfläche die einen besonderen Effekt aufweisen, sind prinzipiell bekannt.

Schreib-, Zeichen-, Markier- und/oder Malgeräte oder Kosmetikgeräte oder Eingabegeräte für berührungsempfindliche Oberflächen die mittels Extrusion hergestellt werden, weisen immer über ihre gesamte Länge ein konstantes Querschnittprofil auf. Die Querschnittprofile können in ihrer Geometrie stark voneinander abweichen bzw. unterschiedlich ausgebildet sein. Abweichungen, senkrecht zur Extrusionsrichtung, wie zum Beispiel Vertiefungen oder erhabene Strukturen, sind bei einer derartigen Herstellung allerdings nicht in einem durchgängigen bzw. kontinuierlichen Verfahren möglich. Es hat sich gezeigt, dass derartige Vertiefungen oder Strukturen beim Benutzer ein angenehmes haptisches Gefühl erzeugen und damit ein wichtiger Bestandteil derartiger Geräte sind.

So ist beispielweise ein Schreibutensil, welches ein nachträgliches Bearbeitungsverfahren zur Generierung von Noppen erfordert, aus der DE 299 08 890 U1 bekannt. Derartige Utensilien weisen Noppen aus einer wässrigen Kunststoffdispersion auf, die das Utensil in ergonomischer bzw. haptischer Hinsicht verbessern. Eine derartige Ausgestaltung soll verhindern, dass der Benutzer des Utensils bei langem Gebrauch ermüdet.

Nachteilig bei derartigen Utensilien ist, dass die aufgebrachten Noppen aus wässriger Kunststoffdispersion nachträglich, d.h. in einem separaten und zusätzlichen Arbeitsschritt aufgebracht werden müssen. Des Weiteren müssen die Noppen, welche in flüssiger bzw. pastöser Form aufgebracht werden nach dem An- bzw. Aufbringen erst aushärten. Dies verhindert ein kontinuierliches Verfahren und erhöht als Folge die Herstellungskosten eines derartigen Utensils. Des Weiteren ist es nachteilig anzusehen, dass die aufgebrachten Noppen sich bei Gebrauch leicht abnutzen, und so ein nicht ansprechendes äußeres Detailelement darstellen und zudem ihre positiven Eigenschaften hinsichtlich der ergonomischen Vorteilhaftigkeit verlieren.

Schreib-, Zeichen-, Mal- oder Kosmetikstifte die eine rutschfeste Oberfläche aufweisen sind des Weiteren bekannt aus der DE 201 16 363 U1**.** Solche Stifte werden mit einem speziellen Lack beschichtet, der die Oberfläche rutschfest und griffig machen soll. Außerdem soll die Herstellung technisch einfach und wirtschaftlich sein.

Nachteilig bei derartigen Schreib-, Zeichen-, Mal- oder Kosmetikstiften ist, dass sie zwar eine haptisch ansprechende Oberfläche aufweisen, jedoch keine erhabene Struktur besitzen, welche die Oberflächenbeschaffenheit zusätzlich visualisierbar machen könnte. Dies vermittelt dem Benutzer, dass es sich um einen Stift mit einer gewöhnlichen glatten, nicht rutschfesten Oberfläche handelt.

Schreib-, Zeichen-, Markier- und/oder Malgerätschaften die einstückig ausgebildet sind, sind aus der DE 102010030539 A1 bekannt. Hierbei wird die Oberfläche des Schaftelements mit einem Laser erhitzt, was dazu führt, dass der erhitzte Kunststoff unter Volumengrößenveränderung aus der Oberfläche des Schaftelementes hervor tritt.

Nachtteilig hierbei ist, dass das beschriebene Verfahren einen hohen Energieaufwand erfordert und zudem schwer steuerbar ist. Jede einzelne Struktur die erzeugt werden soll, muss einzeln angesteuert werden. Des Weiteren ist teilweise der Energieeintrag durch den Laserstrahl zu hoch, wodurch partielle Verbrennungen an der Gerätschaft auftreten können.

Weiter ist aus der DE 20 2004 004 010 U1 ein Stift, insbesondere ein Schreib- oder Kosmetikstift aus Holz oder extrudiertem Kunststoff bekannt, der eine Oberflächenstrukturierung aufweist, die mittels eines Drückwerkzeuges durch Prägen aufgebracht ist.

In der EP 1366929 A1 wird ein Schreibgerät beschrieben, bei welchen eine Mine verschiebbar in einem hohlen Schaft gehaltert ist. Teile des Schaftes, speziell der Griffzone weisen gewellte Strukturen auf ihrer Oberfläche auf.

**Aufgabe** der Erfindung ist es daher, ein Verfahren zur Herstellung von Schreib-, Zeichen-, Markier- und/oder Malgeräten oder Kosmetikgeräten oder Eingabegeräten für berührungsempfindliche Oberflächen zu schaffen, welches die genannten Nachteile nicht aufweist und wobei die Geräte insbesondere eine haptisch vorteilhafte ausgebildete Oberfläche besitzen, die Geräte in einem fortlaufenden Verfahren hergestellt werden und die haptischen Oberflächen für den Benutzer visuell erkennbar sind, ohne dabei die primären Eigenschaften, beispielweise die Spitzbarkeit, die Farbgebung, die Festigkeit, die Deckkraft des Abstrichs und die Radierbarkeit des Gerätes zu verändern.

Insbesondere ist es Aufgabe der Erfindung, dass mit dem Verfahren Strukturen senkrecht zur Extrusionsrichtung ausgebildet werden können, ohne dass dabei ein separates bzw. zusätzliches spanabgebendes Verfahren oder sonstiges Fertigungsverfahren eingesetzt werden muss.

Die Aufgabe wird für ein Schreib-, Zeichen-, Markier- und/oder Malgerät oder Kosmetikgerät oder Eingabegerät für berührungsempfindliche Oberflächen gelöst, indem eine visuell erkennbare, erhabene Oberfläche zur Verbesserung der haptischen Eigenschaften mittels des Verfahrens der Korrugation auf das Schaftelement des Gerätes aufgebracht wird und somit einstückig mit dem Gerät ausgebildet ist.

Unter dem Verfahren des Korrugierens versteht man das nachträgliche Behandeln eines extrudierten Stranges mit einem sogenannten Korrugator. Ein solches Verfahren für Kunststoffrohre ist beispielsweise aus der DE 102010056239 A1 bekannt. Bei dem bekannten Verfahren wird ein frisch extrudierter Strang aus Kunststoff in einen Korrugator eingezogen, in welchem sodann dieser Strang durch Formbacken des Korrugators läuft und dabei entsprechend der Ausgestaltung der Formbacken eine gewellte Struktur ausbildet. Der Kunststoffstrang wird dabei in die Kavitäten der Formbacken hineingedrückt. Dies kann zum Beispiel durch Vakuum erreicht bzw. unterstützt werden.

Es hat sich hierbei in überraschender Weise herausgestellt, dass durch die Korrugation eines Vollkörpers, in Form eines Schreib-, Zeichen-, Markier- und/oder Malgerätes oder Kosmetikgerätes oder Eingabegerätes für berührungsempfindliche Oberflächen, eine rutschmindernd ausgestaltete Oberfläche auf dem Schaftelement des Gerätes direkt und/oder auf einer das Schaftelement mindestens teilweise bedeckenden Materialschicht ausgebildet werden kann, ohne dass hierbei der Herstellungsprozess unterbrochen werden muss. Vorteilhaft hierbei ist, dass Geometrien hergestellt werden können, die sonst nur mittels Nachbearbeitung oder Spritzguss herstellbar sind. Auch die gewünschten Eigenschaften, nämlich Spitzbarkeit, Farbgebung, Festigkeit, Deckkraft des Abstriches, Radierbarkeit, etc. werden hiervon nicht beeinflusst. Des Weiteren ist es hierbei vorteilhaft, dass durch dieses Verfahren Geräte gebildet werden, bei welchen die Strukturen und der Grundkonstrukt in Form eines Schaftes einstückig ausgebildet sind, was ein ablösen der haptischen und/oder rutschmindernden Schicht oder Strukturen vom Schaftelement oder Grundkonstrukt verhindert. Durch das Ausbilden einer solchen haptischen und/oder rutschmindernden Oberfläche bzw. Schicht, wird erreicht, dass ein derartiges ausgestaltetes Gerät bessere haptische Eigenschaften aufweist. Dem Benutzer wird durch die erhabene Struktur sofort ersichtlich, dass das Gerät, welches eine besondere, haptische und/oder rutschmindernde Oberfläche aufweist, bei Benutzung ein komfortableres Gefühl ermöglicht. Ein ermüdungsfreies Benutzen ist so über einen längeren Zeitraum möglich.

Das durch das erfindungsgemäße Verfahren hergestellte Schreib-, Zeichen-, Markier- und/oder Malgerät oder Kosmetikgerät oder Eingabegerät für berührungsempfindliche Oberflächen, weist mindestens ein Schaftelement aus Kunststoff oder kunststoffhaltigem Holzersatz auf. Das mindestens eine Schaftelement weist eine Oberfläche oder weist eine Oberfläche auf, die mit einer eine Deckfläche aufweisenden Materialschicht ummantelt ist. Die Oberfläche des Schaftelementes oder die Deckfläche der Materialschicht ist als eine haptische und/oder rutschhemmende Schicht ausgebildet,

wobei die haptische und/oder rutschhemmende Schicht eine Struktur aufweist, die einstückig mit dem Schaftelement und/oder der Materialschicht ausgebildet ist. Die am Gerät ausgebildete Struktur ist durch Korrugation ausgebildet.

Das beschriebene mindestens eine Schaftelement liegt als ein Vorstrang vor, der durch Extrusion gebildet ist.

Das mindestens eine Schaftelement kann auch eine mittels Querextrusion aufgebrachte Materialschicht aufweisen.

In den beanspruchten Ausführungsformen ist der Kunststoff und/oder der Kunststoffanteil im Holzersatz des Schaftelementes als ein Thermoplast ausgebildet. Die mittels Querextrusion aufgebrachte Materialschicht besteht aus mindestens einem Kunststoff und/oder der mindestens einem einen Kunststoff aufweisenden Holzersatz, wobei der Kunststoff als ein Thermoplast ausgebildet ist.

Das Schaftelement und/oder die das Schaftelement bedeckende Materialschicht kann zudem expandierbar ausgebildet sein, was für die Ausbildung erhabener Strukturen von Vorteil ist. Das expandierbare Schaftelement und/oder Materialschicht kann Mikrohohlkugeln aufweisen.

Das erfindungsgemäße Gerät bzw. der Vorstrang oder Vorstrang mit Materialschicht wird durch eine kaskadierte Extrusion hergestellt.

Die Oberfläche des mindestens einen Schaftelements besteht aus einem korrugierbaren Kunststoff, wobei der korrugierbare Kunststoff die äußere strukturierte, haptische und/oder rutschmindernde Schicht des Gerätes bildet. Alternativ hierzu ist auf dem mindestens einen Schaftelement eine verformbare Materialschicht aufgetragen, die durch Korrugation aufgebrachte erhabenen Strukturen die äußere strukturierte, haptische und/oder rutschmindernde Schicht des Gerätes bildet.

Die in dieser Weise aufgebauten Geräte können als ein Bleistift oder ein Farbstift vorliegen, die mindestens eine Mine, mindestens einen Haftvermittler und mindestens ein Schaftelement umfassen.

Wenn das Gerät mindestens ein Schaftelement und mindestens einen Aufnahmeraum aufweist, liegt das mindestens eine Schaftelement als ein Hohlprofil vor, wobei in dem mindestens eine Aufnahmeraum für ein Schreibmedium ausgebildet bzw. geordnet ist. In diesem Fall ist der Aufnahmeraum radial durch das mindestens eine Schaftelement begrenzt ausgebildet.

Anhand der nachfolgenden Figuren wird das mit dem erfindungsgemäßen Verfahren hergestellte Gerät näher beschrieben und bevorzugte Ausführungsbeispiele gezeigt.
**Figur** 1: Längsschnitt senkrecht zur Querachse durch ein Gerät.
**Figur** 2: Längsschnitt senkrecht zur Querachse durch eine weitere Ausführungsform eines Gerätes.

**Figur 1** zeigt einen Längsschnitt durch ein erfindungsgemäß hergestelltes Schreib-, Zeichen-, Markier- und/oder Malgerät oder Kosmetikgerät oder Eingabegerät für berührungsempfindliche Oberflächen 10, welches im Zentrum eine Mine 1 mit dem Durchmesser m aufweist, welche von einem Schaftelement 2 mit der Wandstärke s umgeben ist. Das Schaftelement 2 kann zum Beispiel aus Kunststoff oder einem kunststoffhaltigem Holzersatz gebildet sein. Die Mine 1 ist in dem Aufnahmeraum 5 angeordnet. Auf der äußeren Seite des Schaftelements 2 ist eine verformbares Materialschicht 3 mit einer minimalen Wandstärke fn und einer maximalen Wandstärke fh angeordnet. Durch die Differenz der Wandstärken fh und fn ist die Höhe der Strukturen gegeben. Die Strukturen sind mittels dem Verfahren der Korrugation hergestellt.

Die **Figur 2** ist ein Längsschnitt durch eine weitere Ausführungsform eines Gerätes 10 gezeigt, welches im Zentrum eine Mine 1 mit dem Durchmesser m aufweist, die von einem Schaftelement 2 umgeben ist. Die Mine 1 ist in dem Aufnahmeraum 5 angeordnet. Das Schaftelement 2 muss aus einem Material gebildet sein, welches extrudierbar ist und nach dem erfolgten Vorgang der Extrusion weiterhin eine zur verformenden Bearbeitung geeignete Temperatur aufweist. So kann das Schaftelement 2 zum Beispiel aus Kunststoff oder kunststoffhaltigem Holzersatz gebildet sein. Das Schaftelement 2 ist durch Korrugation verformbar und weist eine minimale Wandstärke fn und eine maximale Wandstärke fh auf.

Erfindungsgemäß kann jede Art von Vollprofil oder Vollkörper im Verfahren der Korrugation mit erhabenen Strukturen versehen werden.

Die Aufgabe wird erfindungsgemäß durch ein Verfahren zur Herstellung eines Schreib-, Zeichen-, Markier- und/oder Malgerätes oder Kosmetikgerätes oder Eingabegerätes für berührungsempfindliche Oberflächen gelöst, wie in den Ansprüchen 1 und 2 definiert.

Das erfindungsgemäße Verfahren zur Herstellung eines Gerätes als Vollkörper umfasst folgende Schritte wie in Anspruch 1 definiert:
- Kaskadierte Extrusion, wobei ein Rohstift, bestehend aus Mine, ggf. Haftvermittler und Schaftelement zu einem Vorstrang extrudiert wird,
- einfrieren der Geometrie des Vorstranges mittels Kühlung
- Auftragen einer verformbaren bzw. korrugierbaren Materialschicht auf den Vorstrang mittels einer zweiten Querextrusion.
- Expansion der verformbaren Materialschicht in die Kavitäten des Korrugators.

Es hat sich bewährt, wenn die mindestens eine verformbare Materialschicht als ein Thermoplast vorliegt. Der Thermoplast umfasst mindestens ein Polymer aus der Gruppe der Polyolefinen oder Styrolblockpolymeren mit chemischen exo- oder endothermen Treibmitteln.

Weiter hat sich als vorteilhaft herausgestellt, wenn das Treibmittel aus der Gruppe umfassend Azodicarbinamid oder Oyx- bis Benzensulfonylhydrazid ausgewählt ist. Bei dieser Korrugation wird im Gegensatz zu einer bekannten Art der Korrugation nicht zwingend ein Hohlkörper verwendet, sondern ein Vollkörper. Hierbei wird der Vollkörper mit einer verformbaren Schicht ummantelt, sodass nur diese Schicht in die Kavitäten des Korrugators expandiert und somit alleine die äußere Struktur des Gerätes durch Korrugation verändert wird. Die Verwendung eines Vakuum ist hierbei nicht notwendig und würde ggf. zu einer Zerstörung der inneren Struktur des vorextrudieren Gerätes führen.

Wie aus der Beschreibungen zu Figur 2 hervorgeht, muss der Vorstrang nicht zwingend mit einer Materialschicht zum Zwecke der Korrugation beschichtet sein. Es besteht sowohl bei Voll- als auch Hohlkörpern in Form von Schaftelementen auch die Möglichkeit direkt mittels dem Verfahren der Korrugation erhabene Strukturen einzubringen bzw. zu erzeugen. Hierzu muss das Schaftelement als ein thermoplastisches Material ausgebildet sein.

Dementsprechend umfasst ein alternatives Verfahren entsprechend der vorliegenden Erfindung die Schritte wie in Anspruch 2 definiert:
Mittels kaskadierter Extrusion wird ein Rohstift, bestehend aus Mine, ggf. Haftvermittler und Schaftelement zu einem Vorstrang extrudiert. Auf diesem Vorstrang werden mittels Expansion des noch verformbaren thermoplastischen Materials des Schaftelementes durch die Kavitäten des Korrugators erhabene Strukturen erzeugt, wobei die Struktur korrugiert ausgebildet ist.

Je nach Extrusionskopf kann der Querschnitt des Schreib-, Zeichen-, Markier- und/oder Malgerätes oder Kosmetikgerätes oder Eingabegerätes für berührungsempfindliche Oberflächen verschiedene Formen annehmen - rund, eckig oder Kombinationen daraus.

### Positionsliste

- **10**: Schreib-, Zeichen-, Markier- und/oder Malgeräte oder Kosmetikgerät oder Eingabegerät für berührungsempfindliche Oberflächen
- **1**: Mine
- **2**: Schaftelement
- **3**: Materialschicht
- **5**: Aufnahmeraum
- **6**: Deckfläche

## Patentansprüche

1. **Verfahren** zur Herstellung eines Schreib-, Zeichen-, Markier- und/oder Malgerätes oder Kosmetikgerätes oder Eingabegerätes für berührungsempfindliche Oberflächen (10), wobei das Gerät (10) mindestens ein Schaftelement (2) aus Kunststoff oder kunststoffhaltigem Holzersatz umfasst,
wobei das mindestens eine Schaftelement (2) als ein Vorstrang vorliegt,
wobei der Vorstrang extrudiert ausgebildet ist,
wobei das mindestens eine Schaftelement (2) eine Oberfläche aufweist, die mit einer eine Deckfläche (6) aufweisenden Materialschicht (3) ummantelt ist,
wobei die Deckfläche (6) der Materialschicht (3) als eine haptische und/oder rutschhemmende Schicht ausgebildet ist,
wobei die haptische und/oder rutschhemmende Schicht eine Struktur aufweist,
wobei die Struktur einstückig mit der Materialschicht (3) ausgebildet ist und wobei die Struktur korrugiert ausgebildet ist
**dadurch gekennzeichnet,**
**dass** das Verfahren die folgenden Schritte umfasst:
- Kaskadierte Extrusion, wobei ein Rohstift, bestehend aus Mine (1), ggf. Haftvermittler und Schaftelement (2) zu einem Vorstrang extrudiert wird,
- einfrieren der Geometrie des Vorstranges mittels Kühlung
- Auftragen einer verformbaren bzw. korrugierbaren Materialschicht (3) auf den Vorstrang mittels einer zweiten Querextrusion
- Expansion der verformbaren Materialschicht (3) in die Kavitäten der Formbacken des Korrugators.

2. **Verfahren** zur Herstellung eines Schreib-, Zeichen-, Markier- und/oder Malgerätes oder Kosmetikgerätes oder Eingabegerätes (10) für berührungsempfindliche Oberflächen, wobei das Gerät (10) mindestens ein Schaftelement (2) aus Kunststoff oder kunststoffhaltigem Holzersatz umfasst,
wobei das mindestens eine Schaftelement (2) als ein Vorstrang vorliegt,
wobei der Vorstrang extrudiert ausgebildet ist,
wobei das Schaftelement (2) als ein thermoplastisches Material ausgebildet ist,
wobei das mindestens eine Schaftelement (2) eine Oberfläche aufweist,
wobei die Oberfläche des Schaftelementes (2) als eine haptische und/oder
rutschhemmende Schicht ausgebildet ist,
wobei die haptische und/oder rutschhemmende Schicht eine Struktur aufweist,
wobei die Struktur einstückig mit dem Schaftelement (2) ausgebildet ist und wobei die Struktur korrugiert ausgebildet ist
**dadurch gekennzeichnet,**
**dass** das Verfahren die folgenden Schritte umfasst:
- kaskadierte Extrusion, wobei ein Rohstift, bestehend aus Mine (1), ggf. Haftvermittler und Schaftelement (2) zu einem Vorstrang extrudiert wird,
- Expansion des noch verformbaren thermoplastischen Materials des Schaftelementes (2) in die Kavitäten der Formbacken des Korrugators.

3. **Verfahren** nach Anspruch 1 oder 2
**dadurch gekennzeichnet,**
**dass** der Kunststoff und/oder der Kunststoffanteil im Holzersatz des Schaftelementes (2) als ein Thermoplast ausgebildet vorliegt.

4. **Verfahren** nach Anspruch 1
**dadurch gekennzeichnet,**
**dass** die Materialschicht (3) aus mindestens einen Kunststoff und/oder der mindestens einen Kunststoff aufweisenden Holzersatz ausgebildet ist **und dass** der Kunststoff als ein Thermoplast ausgebildet ist.

5. **Verfahren** nach mindestens einem der vorstehenden Ansprüche,
**dadurch gekennzeichnet,**
**dass** das Schaftelement (1) und/oder die Materialschicht (3) expandierbar ausgebildet ist.

6. **Verfahren** nach Ansprüche 5,
**dadurch gekennzeichnet,**
**dass** die expandierbare Materialschicht (3) und/oder das expandierbare Schaftelement (1) Mikrohohlkugeln aufweist.

7. **Verfahren** nach Anspruch 2,
**dadurch gekennzeichnet,**
**dass** das die Oberfläche des mindestens einen Schaftelements (2) aus einem korrugierbarem Kunststoff besteht
**und dass** der korrugierbare Kunststoff die äußere strukturierte, haptische und/oder rutschmindernde Schicht des Gerätes (10) bildet.

8. **Verfahren** nach mindestens einem der vorstehenden Ansprüche,
**dadurch gekennzeichnet,**
**dass** das Gerät (10) ein Bleistift oder ein Farbstift ist
**und dass** das Gerät (10) mindestens eine Mine (1), mindestens einen Haftvermittler und mindestens ein Schaftelement (2) aufweist.

## Claims

1. Method of producing a writing, drawing, marking and/or colouring implement or cosmetic implement or input implement (10) for touch-sensitive surfaces, wherein the implement (10) comprises at least one shank element (2) of plastic or of wood substitute containing plastic,
wherein the at least one shank element (2) is present as a start strand,
wherein the start strand is formed by extrusion,
wherein the at least one shank element (2) has a surface which is encased by a material layer (3) having a cover surface (6),
wherein the cover surface (6) of the material layer (3) is formed as a tactile and/or slip-resisting layer,
wherein the tactile and/or slip-resisting layer has a structure,
wherein the structure is formed integrally with the material layer (3) and
wherein the structure is of corrugated construction,
**characterised in that**
the method comprises the following steps:
- cascaded extrusion, wherein a raw shaft consisting of a core (1), optionally an adhesion promotor, and a shank element (2) is extruded to form a start strand,
- freezing the geometry of the start strand by means of cooling,
- coating of a deformable or corrugatable material layer (3) on the start strand by means of a second, transverse extrusion,
- expansion of the deformable material layer (3) into the cavities of the mould blocks of the corrugator.

2. Method of producing a writing, drawing, marking and/or colouring implement or cosmetic implement or input implement (10) for touch-sensitive surfaces, wherein the implement (10) comprises at least one shank element (2) of plastic or of wood substitute containing plastic,
wherein the at least one shank element (2) is present as a start strand,
wherein the start strand is formed by extrusion,
wherein the shank element (2) is formed as a thermoplastic material,
wherein the at least one shank element (2) has a surface,
wherein the surface of the shank element (2) is formed as a tactile and/or slip-resisting layer,
wherein the tactile and/or slip-resisting layer has a structure,
wherein the structure is formed integrally with the shank element (2) and
wherein the structure is of corrugated construction,
**characterised in that**
the method comprises the following steps:
- cascaded extrusion, wherein a raw shaft consisting of a core (1), optionally an adhesion promotor, and a shank element (2) is extruded to form a start strand (2),
- expansion of the still deformable thermoplastic material of the shank element (2) into the cavities of the mould blocks of the corrugator.

3. Method according to claim 1 or 2,
**characterised in that**
the plastic and/or the component of plastic in the wood substitute of the shank element (2) is present as a formed thermoplastic.

4. Method according to claim 1,
**characterised in that**
the material layer (3) is formed from at least one plastic and/or the wood substitute having at least one plastic and
the plastic is formed as a thermoplastic.

5. Method according to at least one of the preceding claims,
**characterised in that**
the shank element (1) and/or the material layer (3) is or are of expandable construction.

6. Method according to claim 5,
**characterised in that**
the expandable material layer (3) and/or the expandable shank element (1) comprises or comprise microbeads.

7. Method according to claim 2,
**characterised in that**
the surface of the at least one shank element (2) consists of a corrugatable plastic and the corrugatable plastic forms the outer structured, tactile and/or slip-resistant layer of the implement (10).

8. Method according to at least one of the preceding claims,
**characterised in that**
the implement (10) is a pencil or crayon and
the implement comprises (10) at least one core (1), at least one adhesion promotor and at least one shank element (2).

## Revendications

1. Procédé de fabrication d'un instrument d'écriture, de dessin, de marquage et/ou de peinture ou d'un instrument cosmétique, voire d'un instrument de saisie dédié à des surfaces tactiles (10), lequel instrument (10) comprend au moins un élément (2) formant fût, consistant en une matière plastique ou en un substitut de bois renfermant une matière plastique,
ledit élément (2) formant fût, à présence minimale, revêtant la forme d'un segment préliminaire,
lequel segment préliminaire est de réalisation extrudée,
ledit élément (2) formant fût, à présence minimale, étant muni d'une surface enrobée d'une couche de matériau (3) comportant une surface de recouvrement (6),
laquelle surface de recouvrement (6) de ladite couche de matériau (3) est conçue en tant que couche haptique et/ou antidérapante,
ladite couche haptique et/ou antidérapante étant pourvue d'une structure,
laquelle structure est réalisée d'un seul tenant avec ladite couche de matériau (3),
et laquelle structure est de réalisation ondulée,
**caractérisé par le fait**
**que** ledit procédé inclut les étapes suivantes :
- extrusion échelonnée, une tige brute constituée d'une mine (1), le cas échéant d'un agent d'adhérence et d'un élément (2) formant fût, étant extrudée pour obtenir un segment préliminaire,
- figeage, par refroidissement, de la géométrie dudit segment préliminaire,
- dépôt sur ledit segment préliminaire, au moyen d'une seconde extrusion transversale, d'une couche de matériau (3) respectivement apte à la déformation ou à l'ondulation,
- expansion de la couche (3) de matériau déformable dans les cavités des mâchoires de mise en forme de l'onduleuse.

2. Procédé de fabrication d'un instrument d'écriture, de dessin, de marquage et/ou de peinture ou d'un instrument cosmétique, voire d'un instrument de saisie (10) dédié à des surfaces tactiles, lequel instrument (10) comprend au moins un élément (2) formant fût, consistant en une matière plastique ou en un substitut de bois renfermant une matière plastique,
ledit élément (2) formant fût, à présence minimale, revêtant la forme d'un segment préliminaire,
lequel segment préliminaire est de réalisation extrudée,
l'élément (2), formant fût, étant conçu comme une matière thermoplastique,
ledit élément (2) formant fût, à présence minimale, étant muni d'une surface,
laquelle surface de l'élément (2), formant fût, est conçue en tant que couche haptique et/ou antidérapante,
ladite couche haptique et/ou antidérapante étant pourvue d'une structure,
laquelle structure est réalisée d'un seul tenant avec ledit élément (2) formant fût,
et laquelle structure est de réalisation ondulée,
**caractérisé par le fait**
**que** ledit procédé inclut les étapes suivantes :
- extrusion échelonnée, une tige brute constituée d'une mine (1), le cas échéant d'un agent d'adhérence et d'un élément (2) formant fût, étant extrudée pour obtenir un segment préliminaire,
- expansion de la matière thermoplastique dudit élément (2) formant fût, encore déformable, dans les cavités des mâchoires de mise en forme de l'onduleuse.

3. Procédé selon la revendication 1 ou 2,
**caractérisé par le fait**
**que** la matière plastique, et/ou la part de matière plastique renfermée par le substitut de bois de l'élément (2) formant fût, se présente(nt) sous la forme d'une matière thermoplastique.

4. Procédé selon la revendication 1,
**caractérisé par le fait**
**que** la couche de matériau (3) est constituée d'au moins une matière plastique et/ou du substitut de bois comportant au moins une matière plastique ;
et par le fait que ladite matière plastique est conçue comme une matière thermoplastique.

5. Procédé selon au moins l'une des revendications précédentes,
**caractérisé par le fait**
**que** l'élément (2) formant fût, et/ou la couche de matériau (3), est (sont) de réalisation expansible.

6. Procédé selon la revendication 5,
**caractérisé par le fait**
**que** la couche (3) de matériau expansible, et/ou l'élément expansible (2) formant fût, comporte(nt) des microbilles creuses.

7. Procédé selon la revendication 2,
**caractérisé par le fait**
**que** la surface de l'élément (2) formant fût, à présence minimale, est constituée d'une matière plastique apte à l'ondulation ;
et par le fait que ladite matière plastique, apte à l'ondulation, forme la couche extérieure structurée de l'instrument (10), haptique et/ou atténuatrice de dérapage.

8. Procédé selon au moins l'une des revendications précédentes,
**caractérisé par le fait**
**que** l'instrument (10) est un crayon noir ou un crayon de couleur ;
et par le fait que ledit instrument (10) comprend au moins une mine (1), au moins un agent d'adhérence et au moins un élément (2) formant fût.
